# EUROPÄISCHE PATENTSCHRIFT

(11) **EP 0 410 427 B1**
(45) Veröffentlichungstag und Bekanntmachung des Hinweises auf die Patenterteilung: **06.10.1993**
(21) Anmeldenummer: 90114278.6
(22) Anmeldetag: 25.07.1990
(51) Int. Cl.: H01R 23/68

(54) **Steckverbinder für Leiterplatten**
Plug-in connection for circuit boards
Connexion à fiche pour plaquette à circuit

(30) Priorität: 28.07.1989 DE 3925157
(43) Veröffentlichungstag der Anmeldung: 30.01.1991
(73) Patentinhaber: Siemens Nixdorf Informationssysteme Aktiengesellschaft, 33102 Paderborn (DE)
(72) Erfinder: Klimke, Peter, Dipl. Ing., D-8000 München 90 (DE)
(74) Vertreter: Fuchs, Franz-Josef, Dr.-Ing.

(56) Entgegenhaltungen:
- EP-A- 0 145 083
- EP-A- 0 162 124
- US-A- 4 365 856
- US-A- 4 755 147

## Beschreibung

Die Erfindung betrifft einen Steckverbinder für Leiterplatten, insbesondere der Datentechnik mit einer mehrlagigen flexiblen Leiterplatte in Form einer Folie, die abwechselnd Ebenen für Signalleiter und Potentialleiter aufweist, die für einen jeweils zu erzielenden bestimmten Wellenwiderstandswert in einer festen geometrischen Konfiguration zueinander stehen, und bei der die Leiterbahnen der einzelnen Ebenen am anderen Ende der flexiblen Folie freigelegt sind.

Datenverarbeitungsanlagen werden mit immer höheren Taktfrequenzen betrieben. Dadurch werden Signallaufzeiten, Übersprechen, Induktivitäten, Kapazitäten und Reflexionen an elektromechanischen Schnittstellen, wie Steckverbindern immer kritischer. Die bisher eingesetzten Steckverbinder stellen die Verbindung zur Leiterplatte mit Anschlußbeinchen her und haben daher lange Signalwege und hohen Platzbedarf. Die meisten Steckverbinder weisen für hohe Taktfrequenzen ungeeignete Kennwert auf, da sie gewisse elektrische Eigenschaften, wie kontrollierten Wellenwiderstand, in den geforderten Werten nicht erfüllen können.

In der US-PS 4,755,147 wird bereits ein Stecker beschrieben, bei dem zur Verbindung der Steckerstifte mit einer gedruckten Leiterplatte eine zweilagige flexible Leiterplatte verwendet wird, wobei sich in der einen Lage die Signalleitungen befinden und in der anderen Lage das Massepotential zugeführt wird. Diese flexible Leiterplatte ist an ihrem einen Ende freigelegt und die freien Leiterbahnen sind mit den jeweiligen Lötflecken auf der zugehörigen Leiterplatte verlötet. Mit dieser Leiterplatte soll ebenfalls eine Fehlanpassung zwischen Stecker und gedruck ter Leiterplatte vermieden werden.

Aus der europäischen Patentanmeldung 0 145 083 A3 ist ebenfalls ein elektrischer Stecker bekannt, mit dessen Hilfe zwei mit Leiterbahnen versehene, senkrecht aufeinanderstehende Leiterplatten miteinander verbunden werden sollen, wobei der Stecker in seinem Inneren zwei gegenüberliegende, dachförmig gebogene, aus flexiblen Leiterplatten bestehende Prismen aufweist, auf deren Oberflächen Leiterbahnen angeordnet sind, die die Verbindung zwischen den Leiterbahnen der waagrechten und den Leiterbahnen der senkrechten Platte durch Einstecken der senkrechten Platte in den Zwischenraum zwischen den beiden Prismenteilen herstellen. Auch dieser Entgegenhaltung ist zu entnehmen, daß durch Zweilagigkeit von Signal- und Massepotentiallagen eine Fehlanpassung zwischen den Leitern der beiden Leiterplatten vermieden werden soll. Außerdem soll dadurch die Signallaufzeit verringert werden.

Aufgabe der vorliegende Erfindung ist es, einen Steckverbinder für Leiterplatten mit definierten elektrichen Eigenschaften, wie Impedanz, Übersprechen und Wellenwiderstand zu schaffen.

Zur Lösung dieser Aufgabe wird der Steckverbinder gemäß der Erfindung derart ausgebildet, daß am einen Ende zwei aufeinanderliegende Versteifungsplatten auflaminiert sind, von denen die erste durchkontaktierte Bohrungen enthält, in die die Stifte oder Lötfahnen eingelötet sind, und die zweite mit Aussparungen zur Aufnahme von Lötzinn an den Stellen, an denen sich die Bohrungen der ersten Leiterplatte befinden, versehen ist.

Durch diese Maßnahmen wird ein in seinen elektrischen Werten definierter Steckverbinder erhalten, wobei je nach geometrischer Konfiguration sich die Wellenwiderstände ändern.

Vorteilhaft ist es auch am anderen Ende der flexiblen Folie einen Versteifungsbügel aufzulaminieren, der im Bereich der freigelegten Enden der Leiterbahnen eine Aussparung besitzt.

Ein Ausführungsbeispiel zur Erzielung eines definierten Wellenwiderstandes sieht vor, daß die Leiter in den Signalebenen parallel und in Längsrichtung zur flexiblen Leiterfolie verlaufen, daß die Leiter in den Potentialebenen als Gitterwerk ausgebildet sind und die längs zur Folie verlaufenden Leiterbahnen so angeordnet sind, daß sie unter oder überhalb der Zwischenräume der Leiter der Signalebenen verlaufen.

Ein anderes Ausführungsbeispiel ergibt sich dadurch, daß die Leiter für die Signal- und die Potentialübertragung in einer Ebene und zwar abwechselnd nebeneinander angeordnet sind.

Wieder andere Werte des Wellenwiderstandes werden erhalten, wenn man die flexible Leiterfolie derart ausbildet, daß die Potentialleiter aus einer flächigen Metallage bestehen.

Weiterhin kann der Steckverbinder auch so ausgebildet sein, daß sich die Signalleiterebene mit ihren Einzelleiterbahnen zwischen zwei flächenhaft ausgebildeten Potentialleiterebenen befindet.

Die Leiter der Signallage und die Längsleiter der Potentiallage in den einzelnen Ebenen können auch deckungsgleich untereinanderliegen. Eine weitere Möglichkeit besteht darin, daß der Rasterabstand der Potentialleiter größer ist als der Rasterabstand der Signalleiter.

Zur Schirmung ist es vorteilhaft, eine Lage seitlich und nach vorn über die flexible Folie 1 herausragen zu lassen und diese als Metallfläche auszubilden.

Anhand der Ausführungsbeispiele nach den FIG 1 bis 10 wird die Erfindung näher erläutert.

Es zeigen
FIG 1 einen kompletten Steckverbinder, der an einer Leiterplatte befestigt ist,
FIG 2 eine Signalebene der flexiblen Folie,
FIG 3 eine Potentailebene der flexiblen Folie,
FIG 4 Signal- und Potantialebene der flexiblen Folie übereinander dargestellt,
FIG 5 eine Ebene der flexiblen Folie der Signal- und Potentialleiter, die abwechselnd nebeneinander in einer Ebene angeordnet sind,
FIG 6 die Anordnung von Signalleitern und Potentialleitern in zwei Ebenen untereinander mit den einen Leitern in den jeweiligen Zwischenräumen der anderen Leiter,
FIG 7 eine Anordnung mit Signalleitern in der einen und Potentialfläche in der darunterliegenden Ebene,
FIG 8 die Anordnung von Signalleitern zwischen zwei flächig angeordneten Potentialebenen,
FIG 9 die Anordnung der Leiter der Signal- und der Potentialebene sind in zwei Ebenen, aber unmittelbar untereinander,
FIG 10 eine Anordnung, bei der die Rasterung zwichen Signal- und Potentialleiterbahnen unterschiedlich groß ist.

FIG 1 zeigt den Aufbau eines Steckers nach der Erfindung, wobei die flexible Folie 1 die Verbindung von der Leiterplatte 4 zu den Steckkontakten, die als Stifte 2 ausgebildet sind, herstellt. Die Stifte 2 sind in den auflaminierten Versteifungsleisten 8 bzw. 9 gehalten. Das Steckerteil selbst ist in einem als Schutzkragen 3 ausgebildeten Gehäuse über eine Traverse 30 gehalten. Die dritte Versteifungsleiste 6, die am anderen Ende der Folie angebracht ist, wird mit einem Kerbnagel 7 in der Leiterplatte 4 befestigt und dient dort als Zugentlastung. An der Lötstelle 5 sind die Kontakte der Folie freigelegt und können dort an den Leiterbahnen der Leiterplatte festgelötet werden.

FIG 2 zeigt eine Signallage der flexiblen Folie 1 in gestrecktem Zustand, wobei die Signalleiter 10 an die Bohrungen 15, in denen sich die Steckerstifte 7 befinden, geführt sind. Gleichzeitig sind am hinteren Ende der Folie zwischen den Signalleitern weitere Leiter 11 angeordnet, die das Potential über Durchkontaktierungen 16 aus der darunterliegenden Potentialebene in die Signalebene bringen, so daß Potential- und Signalleiter in einer Ebene liegend in einfacher Weise auf der Leiterplatte 4 befestigt werden können. Eine weitere Lage ist außerdem als Schirmblech 12 ausgebildet.

Eine Potentiallage ist in FIG 3 dargestellt, wobei dort die Potentailleiter 17 als Gitterwerk ausgebildet sind, wobei im hinteren Teil das Gitter dichter ist als im vorderen. Auch die Bohrungen 15 für die Signalleiteranschlüsse sowie die Bohrungen 18 für die Potentialleiteranschlüsse sind im oberen Teil der Folie zu erkennen.

Wenn man beide Lagen übereinander legt, so zeigt sich ein Bild nach FIG 4, wobei jeweils Signalleiter 10 der einen Ebene neben den Potentialleitern 17 der anderen Ebene zu liegen kommen. Die Potentialleiter sind, wie bereits erläutert, über Durchkontaktierungen an die Leiter 11 geführt, so daß Potential- und Signalleiter in einer Ebene verlötbar sind.

Verschiedene Möglichkeiten der geometrischen Anordnung von Signal- und Potentialleitern sind in den nachfolgenden Figuren gezeigt. So sind beispielsweise in FIG 5 die Signalleiter 10 und die Potentialleiter 17 nebeneinander in einer Ebene angeordnet. Bei der Anordnung nach FIG 6 befinden sich die Signalleiter in der einen Ebene, die Potentialleiter in einer zweiten Ebene, aber so versetzt, daß sie in den Zwischenräumen zwischen den Signalleitern 10 zu liegen kommen. In der Anordnung nach FIG 7 sind die Signalleiter in der einen Ebene angeordnet, während die Potentialleiter als metallische Fläche 20 ausgebildet sind. Eine andere Konfiguration zeigt FIG 8, bei der zwischen zwei flächig ausgebildeten Potentialebenen die Signalleiter in einer eigenen Ebene angeordnet sind.

Die Anordnung nach FIG 9 zeigt eine Anordnung, bei der sich Signalleiter 10 und Potentialleiter 17 in zwei Ebenen befinden, wobei jedoch die Signal- und Potentialleiter deckungsgleich übereinander angeordnet sind, und in FIG 10 ist eine Anordnung gezeigt, bei der die Rasterung von Signal- und Potentialleitern unterschiedlich groß ist, wobei aber auch die Potentialleiter immer in einem Zwischenraum zwischen zwei Signalleitern liegen.

Je nach Ausbildung erhält man einen anderen Wellenwiderstand, so daß dadurch praktisch jeder gewünschte Wellenwiderstand herstellbar ist. Über die Potentialverbindungen lassen sich dynamische und statische Ströme führen.

## Patentansprüche

1. Steckverbinder für Leiterplatten, insbesondere der Datentechnik mit einer mehrlagigen flexiblen Leiterplatte in Form einer Folie (1), die abwechselnd Ebenen (20) für Signalleiter (10) und Potentialleiter (17) aufweist, die für einen jeweils zu erzielenden bestimmten Wellenwiderstandswert in einer festen geometrischen Konfiguration zueinander stehen, und bei der die Leiterbahnen der einzelnen Ebenen an einem Ende der flexiblen Folie freigelegt sind,
**dadurch gekennzeichnet,**
daß am anderen Ende zwei aufeinanderliegende Versteifungsplatten (8,9) auflaminiert sind, von denen die erste (8) durchkontaktierte Bohrungen enthält, in die Stifte (2) oder Lötfahnen eingelötet sind, und die zweite (9) mit Aussparungen zur Aufnahme von Lötzinn an den Stellen, an denen sich die Bohrungen der ersten Leiterplatte (8) befinden, versehen ist.

2. Steckverbinder für Leiterplatten, insbesondere der Datentechnik nach Anspruch 1, **dadurch gekennzeichnet,** daß am anderen Ende der flexiblen Folie ein Versteifungsbügel (6) auflaminiert ist, der im Bereich der freigelegten Enden (5) der Leiterbahnen (10,17) eine Aussparung besitzt.

3. Steckverbinder für Leiterplatten, insbesondere der Datentechnik nach Anspruch 1, **dadurch gekennzeichnet,** daß die Leiter (10) in den Signalebenen parallel und in Längsrichtung zur flexiblen Leiterfolie (1) verlaufen, daß die Leiter (17) in den Potentialebenen als Gitterwerk ausgebildet sind und die längs zur Folie verlaufenden Leiterbahnen so angeordnet sind, daß sie unter oder überhalb der Zwischenräume der Leiter (10) der Signalebenen verlaufen.

4. Steckverbinder für Leiterplatten, insbesondere der Datentechnik nach den Ansprüchen 1 oder 2, **dadurch** **gekennzeichnet,** daß die Leiter (10,17) für die Signal- und die Potentialübertragung in einer Ebene und zwar abwechselnd nebeneinander angeordnet sind.

5. Steckverbinder für Leiterplatten, insbesondere der Datentechnik nach den Ansprüchen 1 oder 2, **dadurch** **gekennzeichnet,** daß die Potentialleiter (17) aus einer flächigen Metallage bestehen.

6. Steckverbinder für Leiterplatten, insbesondere der Datentechnik nach den Ansprüchen 1 oder 2, **dadurch** **gekennzeichnet,** daß sich die Signalleiterebene mit ihren Einzelleiterbahnen zwischen zwei flächenhaft ausgebildeten Potentialleiterebenen befindet.

7. Steckverbinder für Leiterplatten, insbesondere der Datentechnik nach einem der Ansprüche 1 oder 2, **dadurch** **gekennzeichnet,** daß die Leiter (10) der Signallage und die Längsleiter der Potentiallagen in den einzelnen Ebenen deckungsgleich untereinander liegen.

8. Steckverbinder für Leiterplatten, insbesondere der Datentechnik nach einem der Ansprüche 1 oder 2, **dadurch** **gekennzeichnet,** daß der Rasterabstand der Potentialleiter (17) größer ist als der Rasterabstand der Signalleiter (10).

9. Steckverbinder für Leiterplatten, insbesondere der Datentechnik nach einem der vorhergehenden Ansprüche, **dadurch** **gekennzeichnet,** daß eine Lage seitlich und nach vorn über die flexible Folie (1) herausragt und als Metallfläche (12) ausgebildet ist.

## Claims

1. Plug connector for printed-circuit boards, preferably for data technology, having a multi-layer flexible printed-circuit board in the form of a film (1) which, in an alternating manner, has levels (20) for signal conductors (10) and potential conductors (17) which, for a specific characteristic impedance value which is to be achieved in each case, are in a fixed geometrical configuration with respect to one another, and in the case of which the conductor tracks of the individual levels are exposed at one end of the flexible film, characterised in that two reinforcing boards (8, 9) which rest one on top of the other are laminated on at the other end, of which boards the first (8) contains through-plated holes into which pins (2) or solder tabs are soldered, and the second (9) is provided with recesses for holding solder tin at the points at which the holes are located in the first printed-circuit board (8).

2. Plug connector for printed-circuit boards, preferably for data technology, according to Claim 1, characterised in that a reinforcing bracket (6) is laminated on at the other end of the flexible film, which reinforcing bracket (6) has a recess in the region of the exposed ends (5) of the conductor tracks (10, 17).

3. Plug connector for printed-circuit boards, preferably for data technology, according to Claim 1, characterised in that the conductors (10) in the signal levels run parallel and in the longitudinal direction with respect to the flexible conductor film (1), in that the conductors (17) in the potential levels are constructed as a grid, and the conductor tracks which run longitudinally with respect to the film are arranged such that they run underneath or above the intermediate spaces of the conductors (10) of the signal levels.

4. Plug connector for printed-circuit boards, preferably for data technology, according to Claims 1 or 2, characterised in that the conductors (10, 17) for signal transmission and potential transmission are arranged in one level, to be precise alternately side-by-side.

5. Plug connector for printed-circuit boards, preferably for data technology, according to Claims 1 or 2, characterised in that the potential conductors (17) are composed of a flat metal layer.

6. Plug connector for printed-circuit boards, preferably for data technology, according to Claims 1 or 2, characterised in that the signal conductor level is located with its individual conductor tracks between two potential conductor levels which are constructed in a flat manner.

7. Plug connector for printed-circuit boards, preferably for data technology, according to one of Claims 1 or 2, characterised in that the conductors (10) of the signal layer and the longitudinal conductors of the potential layers are located superimposed, one below the other, in the individual levels.

8. Plug connector for printed-circuit boards, preferably for data technology, according to one of Claims 1 or 2, characterised in that the grid separation of the potential conductors (17) is greater than the grid separation of the signal conductors (10).

9. Plug connector for printed-circuit boards, preferably for data technology, according to one of the preceding claims, characterised in that one layer projects laterally and forwards beyond the flexible film (1) and is constructed as a metal surface (12).

## Revendications

1. Connecteur pour plaquettes à circuits imprimés, notamment de la technique de transmission de données, comportant une plaquette à circuits imprimés flexible à couches multiples se présentant sous la forme d'une feuille (1), qui possède alternativement des plans (20) pour des conducteurs (10) de transmission de signaux et des conducteurs (17) d'application de potentiels et qui sont disposés réciproquement selon une configuration géométrique fixe, pour une impédance caractéristique respective déterminée devant être obtenue, et dans laquelle les voies conductrices des différents plans sont à nu au niveau d'une extrémité de la feuille flexible,
caractérisé par le fait qu'à l'autre extrémité sont montées par stratification, et en superposition, deux plaques de renforcement (8,9), parmi lesquelles la première (8) contient des perçages établissant un contact traversant, dans lesquels des tiges (2) ou des cosses à braser sont fixées par brasage, et la seconde (9) comporte des évidements servant à recevoir de la brasure d'étain aux emplacements auxquels sont situés les perçages de la première plaquette à circuits imprimés (8).

2. Connecteur pour plaquettes à circuits imprimés, notamment de la technique de transmission de données, selon la revendication 1, caractérisé par le fait qu'à l'autre extrémité de la feuille flexible est monté par stratification un étrier de renforcement (6), qui possède un évidement dans la zone des extrémités à nu (5) des voies conductrices (10,17).

3. Connecteur pour plaquettes à circuits imprimés, notamment de la technique de transmission de données suivant la revendication 1, caractérisé par le fait que les conducteurs (10) s'étendent parallèlement dans les plans de transmission de signaux et dans la direction longitudinale de la feuille conductrice flexible (1), que les conducteurs (17) sont formés dans les plans de potentiel sous la forme d'un réseau en forme de grille et que les voies conductrices, qui s'étendent le long de la feuille, sont disposées de telle sorte qu'ils s'étendent au-dessous ou au-dessus des espaces intercalaires entre les conducteurs (10) des plans de transmission de signaux.

4. Connecteur pour plaquettes à circuits imprimés, notamment de la technique de transmission de données suivant les revendications 1 ou 2, caractérisé par le fait que les conducteurs (10,17) sont disposés, pour la transmision de signaux et pour la transmission de potentiels, dans un plan et ce alternativement les uns à côté des autres.

5. Connecteur pour plaquettes à circuits imprimés, notamment de la technique de transmission de données suivant les revendications 1 ou 2, caractérisé par le fait que les conducteurs (17) d'application de potentiels sont constitués par des revêtements métalliques plats.

6. Connecteur pour plaquettes à circuits imprimés, notamment de la technique de transmission de données suivant les revendications 1 ou 2, caractérisé par le fait que le plan des conducteurs de transmission de signaux, pourvu de ses voies conductrices individuelles, est situé entre deux plans de conducteurs d'application de potentiel, d'une certaine étendue en surface.

7. Connecteur pour plaquettes à circuits imprimés, notamment de la technique de transmission de données, suivant l'une des revendications 1 ou 2, caractérisé par le fait que les conducteurs (10) des couches de transmission de signaux et les conducteurs longitudinaux des couches d'application de potentiels dans les différents plans sont superposés en recouvrement coïncidant.

8. Connecteur pour plaquettes à circuits imprimés, notamment de la technique de transmission de données, suivant l'une des revendications 1 ou 2, caractérisé par le fait que le pas du réseau des conducteurs (17) d'application des potentiels est supérieur au pas du réseau des conducteurs (10) de transmission de signaux.

9. Connecteur pour plaquettes à circuits imprimés, notamment de la technique de transmission de données, suivant l'une des revendications précédentes, caractérisé par le fait qu'une couche fait saillie latéralement et vers l'avant au-delà de la feuille flexible (1) et est agencée sous la forme d'une surface métallique (12).
